# EUROPÄISCHE PATENTSCHRIFT

(11) **EP 0 107 002 B1**
(45) Veröffentlichungstag und Bekanntmachung des Hinweises auf die Patenterteilung: **09.11.1988**
(21) Anmeldenummer: 83108956.0
(22) Anmeldetag: 10.09.1983
(51) Int. Cl.: D06C 7/02

(54) **Verfahren und Vorrichtung zum Schrumpffreimachen von schlauchförmigem Textilgut**
Method and apparatus for rendering a tubular textile material shrink-resistant
Procédé et appareil pour rendre irrétrécissable une matière textile tubulaire

(30) Priorität: 25.09.1982 DE 3235555
(43) Veröffentlichungstag der Anmeldung: 02.05.1984
(73) Patentinhaber: FLEISSNER Maschinenfabrik AG, CH-9445 Rebstein (CH)
(72) Erfinder: Bumüller, Lothar, D-7703 Rielasingen/Worblingen (DE); Engelmann, Alfred, D-7761 Moos 4 (DE); Kille, Franz, D-7760 Radolfzell (DE); Maier, Alfred, D-7760 Radolfzell (DE); Scharf, Otto, D-7760 Radolfzell (DE); Woerner, Fritz, D-7760 Radolfzell (DE)

(56) Entgegenhaltungen:
- EP-A- 0 078 747
- WO-A-80/01084
- CH-A- 552 780
- DE-A- 1 936 111
- DE-A- 2 850 570
- DE-A- 2 951 295
- FR-A- 2 229 798
- FR-E- 89 721
- GB-A- 997 447
- GB-A- 2 054 684
- US-A- 3 594 914
- US-A- 3 783 526
- US-A- 3 891 389
- US-A- 3 943 613

## Beschreibung

Die Erfindung bezieht sich auf ein Verfahren zum Schrumpffreimachen von schlauchförmigem Textilgut, wie Wirk- oder Strickwaren, bei dem das Textilgut einer Naßbehandlung unterzogen, im nassen Zustand ausgebreitet und anschließend spannungsfrei getrocknet wird, und auf eine Vorrichtung zur Durchführung dieses Verfahrens.

Ein Verfahren dieser Art ist aus der DE-OS 1936 111 bekannt. Dort wird das lediglich abgequetschte, schlauchförmige Textilgut um maximal 70% seiner Ausgangsbreite überreckt und dann zur Vorbereitung der auf dem nachgeordneten Siebtrommeltrockner zu erfolgenden Schrumpfbehandlung in Längsrichtung mechanisch gestaucht. Neben der in der. Offenlegungsschrift offenbarten Staucheinrichtung, die aus zwei gegeneinander umlaufenden, unter Saugzug stehenden, mit unterschiedlichen Drehgeschwindigkeiten angetriebenen Siebtrommeln besteht, ist als Staucheinrichtung weiterhin die mechanische Stauchung nach der US-PS 34 52 409 bekannt, mit der die Maschenware bis max. 30% zusammengeschoben werden kann.

Maschenwaren aller Art haben sich wegen ihrer vielfach positiven Trageigenschaften, wie Nachgiebigkeit, Schmiegsamkeit, Dehn- und Anpassungsfähigkeit durchgesetzt. Diese im Gebrauch vorteilhaften Eigenschaften führen jedoch in der Strickerei bei der Herstellung und bei der folgenden Veredlung der Maschenware zu Problemen. Maschenware ist, im Gegensatz zu den Webwaren, leicht verformbar, dadurch verzugsempfindlich und somit in ihren Dimensionen instabil. Dieser Nachteil gilt nicht bezüglich Maschenware aus Chemiefasern, deren Dimensionen letztlich durch einen Heißluftprozeß fixiert werden können. Dies geht nicht bei Maschenwaren aus Naturfasern, die ihrer bekannten vorteilhaften Eigenschaften wegen, wie Saugfähigkeit, in der Textilindustrie weitgehend für Maschenware eingesetzt werden.

Insbesondere bei Verwendung von Haushaltstumblern mußte festgestellt werden, daß gewirkte oder gestrickte Kleidungsstücke nach diesem Trockenvorgang erhebliche Veränderungen in ihren Abmaßen aufweisen. Dies ist nicht von Nachteil bezüglich der Breite der Kleidungsstücke, weil die Ware in dieser Richtung eine genügende Dehnfähigkeit hat. Nachteilig ist jedoch eine Dimensionsveränderung in der Längsrichtung, die bis zu 20% betragen kann. Der Grund für diese Dimensionsinstabilität sind die in der Maschenware bei der Herstellung erzeugten latenten Spannungen. Ein solches Schrumpfpotential entsteht in der Strickerei, insbesondere jedoch bei der Ausrüstung, wie z.B. beim Bleichen, beim Abquetschen, beim Trocknen.

Es sind vielfach Überlegungen angestellt worden, wie man eine Dimensionsstabilität von Maschenware aus natürlichen Fasern erzeugen kann. Die ganze Palette der Überlegungen ist insbesondere aus dem Aufsatz von Ulrich Koch in der Zeitschrift "Wirkerei- und Strickerei-Technik" Heft 6/1982, Seite 514 525, zu entnehmen. Bei all den zu ergreifenden Maßnahmen ist neben dem Effekt auch die Wirtschaftlichkeit der Prozesse zu beachten. Es entfallen insofern sämtliche diskontinuierlichen Behandlungsarten, wie z.B. die Trokkenrelaxation, wobei zum Schrumpfabbau das Textilgut über mehr als vier Wochen, ohne äußere Belastung, gelagert werden muß (Ulrich Koch a.a.O., S. 526,5.3.) Weiterhin ist außer Betracht zu lassen die häufig durchgeführte mechanische Warenlängsverkürzung durch zwangsweises Zusammenschieben der Maschen in Längsrichtung mittels gegeneinander wirksamer Schiebeeinrichtungen (US-PS 34 52 409). Hiermit kann zwar eine Verdichtung der Maschenstoffe bis zu maximal 30% erzielt werden, jedoch leidet durch dieses Behandlungsverfahren die Oberflächenbeschaffenheit, das Warenvolumen und der Griff der Maschenware.

Ziel einer erfolgreichen Behandlung kann deshalb lediglich ein Werfahren sein, bei dem die natürliche Maschenkonfiguration angenähert entstehen soll, und zwar nach dem Willen der Masche selber. Um dieses Ziel zu erreichen, sind kontinuierliche Tumbeltrockner entwickelt worden, die zumindest teilweise aber nur dort erfolgreich sein können, wo hohe Schrumpfpotentiale vorhanden sind. Es wurde festgestellt, daß mit Hilfe solcher Trockner lediglich Schrumpfergebnisse erzielt werden können, die bis zu 4% gehen. Anzustreben ist jedoch ein Schrumpfwert, der weit über 10% liegt, so daß die Investition derartiger Trockner deshalb nicht sinnvoll ist, weil durch entsprechendes, warenschonendes Behandeln in der Veredlung mehr erreicht werden kann.

Aus Gründen der Wirtschaftlichkeit haben auch außer Betracht zu bleiben das diskontinuierliche Verfahren, nämlich die Verwendung von Naßlegemaschinen (DE-AS 10 47 398). Derartige Vorrichtungen sind zwar notwendig beim Vorbereiten eines mehrbahnigen Trockenprozesses im Anschluß an das für die Schrumpfbehandlung vorteilhafte Schleudern zum Entwässern des z.B. gewaschenen Textilgutes, wonach der im Strang aus der Schleuder gelieferte Schlauch auf weniger als 100% seiner Abmessung überdehnte Schlauch naß abgelegt und dann dem Siebtrommeltrockner vorgelegt wird. Bei kontinuierlich arbeitenden Anlagen paßt dieser Vorgang aber nicht in die Straße, wo die Schläuche direkt von der Ausrüstungsstraße kommend dem Trockner zugeführt werden. Es entfällt somit der Naßlegeprozeß, womit auf den ev.vorhandenden Vorteil, vorhandene Verzüge in der Schlauchware wieder auszugleichen, verzichtet werden muß(Ulrich Koch a.a.O., S. 523, 6.5).

Für die Wirtschaftlichkeit und auch für den erzielten Erfolg ist es letztlich nicht befriedigend, wenn wie vorgeschlagen (Ulrich Koch a.a.O., S. 524, 7.) die mit den vorgenannten Nachteilen behaftete Naßlegemaschine dennoch eingesetzt wird und das Textilgut nach dem bekannten Überdehnungsvorgang in einem Trockner nur bis auf 35% Restfeuchtigkeit hinuntergetrocknet wird, um anschließend einer Schrumpfmaschine zugeführt zu werden, in der die Resttrocknung erfolgt. Auf diesem Wege können, wie ausprobiert, Schrumpfwerte von 3% erzielt werden, was jedoch nur dann ausreichend ist, wenn aufgrund der vorgeordneten Herstellung und Veredlung der Schlauchware lediglich ein geringes Schrumpfpotential vorhanden ist. Dies ist jedoch mit Kontinue-Maschinen nach dem heutigen Stand der Technik nicht erzielbar.

Ausgehend von dem Verfahren anfangs genannter Art liegt der Erfindung die Aufgabe zugrunde, ein Verfahren und eine Vorrichtung zu entwickeln, mit dem bzw. der ein schlauchförmiges Textilgut aus Na turfasern geliefert wird, das optimal in der Dimension stabilisiert ist, das dennoch einen voluminösen Warengriff und eine gute Oberflächenbeschaffenheit hat und gleichzeitig wirtschaftlich hergestellt werden kann, mit dem Ergebnis, daß bei einer solchen Maschenware auch bei wiederholtem Waschen und wiederholtem Tumbeltrocknen ein nennenswerter Längsschrumpf nicht mehr festzustellen ist.

Ausgehend von dem Verfahren anfangs genannter Art besteht die Idee nach der Erfindung darin, daß das Textilgut über 130% überreckt, beim reckenden Ausbreiten gleichmäßig in der Länge überfüttert und unmittelbar anschließend relaxierend unter kurzzeitig wechselnder Bewegung unter Wärmeeinwirkung kontinuierlich fertig getrocknet wird.

Beim Verfahren nach der Erfindung hat es sich als besonders vorteilhaft herausgestellt, wenn das Textilgut beim Ausbreiten auf 160 180% überreckt wird. Zweckmäßig kann es ein, wenn dann noch auf dem Reckrahmen der Schlauch auf eine Breite von 140% Überreckgrad zurückgeführt wird, um anschließend rüttelnd getrocknet zu werden. Das Rütteln sollte in einem kontinuierlichen Trockner ohne jegliche Belastung des Textilgutes erfolgen. Dies geht sogar so weit, daß die zum abschließenden Trocknen notwendige heiße Behandlungsluft nicht auf das Textilgut und damit auf das Endlosband gerichtet sein soll, um die dadurch entstehende erhöhte Reibung zwischen dem Textilgut und dem Förderband zu verhindern. Auch sollte das Textilgut nicht von unten beblasen werden, da auch diese Blasluft einen partiellen Streckeffekt bewirken wird. Vielmehr ist es vorteilhaft, die Behandlungsluft lediglich über das Textilgut streichen zu lassen, um die entstandene feuchte Luft abzutransportieren.

Während des Fertigtrocknens wird die um etwa 10% überfüttert aufgegebene Schlauchware einer starken Rüttelbewegung ausgesetzt, die, beispielsweise eine Frequenz von 13 Hz haben kann. Die Wärmebehandlung sollte 1,5 bis 3 Min. während einer Temperatur von vorzugsweise 130 bis 150°C anhalten, so daß sich im Laufe der Fertigtrocknung 400 2400 Rüttelbewegungen ergeben. Zum Abschluß sind die sich einstellenden Abmaße durch. eine Kühlvorrichtung zu fixieren.

Besonders vorteilhaft beim Verfahren nach der Erfindung ist es, wenn das Textilgut zunächst spannungsfrei auf etwa unter 30% Feuchtigkeit vorgetrocknet und erst dann, wie beschrieben, behandelt wird.

Das Wortrocknen eines bahnförmigen Textilgutes auf unter 25% anschließenden Querspannen innerhalb eines Spannrahmensund Fixieren dieses Streckzustandes in einem nachgeordneten Siebtrommeitrockner ist durch die DE-OS 17 60 151 bekannt. Diese beiden Verfahren sind aber insofern nicht miteinander vergleichbar, weil dort ein durch das Breitstrecken erzielter Streckzustand beim Trocknen fixiert werden soll, während beim Verfahren nach der Erfindung das Gegenteil erzielt wird, nämlich der beim Ausbreiten hergestellte Breitenzustand des Schlauches im Trockner völlig wieder aufgehoben und die Schlauchware in der Länge schrumpfen soll.

Ein wesentliches Merkmal beim Verfahren nach der Erfindung ist die bisher nicht für möglich gehaltene starke Überreckung der Schlauchware mittels eines an sich bekannten Breithalters. Um diese starke Überreckung aber bewirken zu können, ist bei den Breithaltern nach der Erfindung zur gleichbleibenden Förderung des Textilgutschlauches über die z.B. vorher eingestellte Breite des Breithalters an jedem der Breithaltearme ein z.B. zahnförmiger Antrieb vorgesehen. Es ist vorteilhaft, wenn der z.B. aus der DE-OS 28 29008 bekannte, im Querschnitt runde Förderriemen zusätzlich an jedem der Breithaltearme mit nach außen gerichteten, nockenförmigen Zähnen versehen ist und zusammen mit einem am Einlauf des Breithalters vorgesehenen Zahnrad umläuft, das am Außenumfang eine gegenüber dem an einer Nabe des Zahnrades angreifenden Förderriemen größere Umfangsgeschwindigkeit hat, so daß die Schlauchware auf die Nocken des Förderriemens mit einer etwa 1:2 betragenden Voreilung aufgegeben wird.

In der Zeichnung ist die Anlage zur Durchführung des Verfahrens und zwei Ausführungsbeispiele des Breithalters dargestellt. Anhand der Beschreibung sollen noch weitere erfinderische Merkmale des Verfahrens und der Vorrichtung nach der Erfindung erläutert werden.

Es zeigen:
Figur 1: im Längsshnitt eine Kontinue-Anlage zum Schrumpffreimachen von schlauchförmiger Wirkware mit einem Kontinue-Rüttler
Figur 2: in. vergrößerter Darstellung ein Detail des Rütteltrockners nach Fig. 1,
Figur 3: in vergrößerter Darstellung ein Breithalter in der Ansicht,
Figur 4: der Riemenförderer nach Fig. 3 in vergrößerter Darstellung,
Figur 5: der Zahnradförderer nach Fig. 3 im Querschnitt und
Figur 6: einer er Breithaltearme mit tei weise, anderer Kontstruktion.

Die Anlage zum Schrumpffreimachen von schlauchförmigem Textilgut 1, das in mehreren Bahnen nebeneinander angeordnet ist, besteht aus einem Siebtrommeltrockner 2, einer sich daran anschließenden Verweilmulde 3 und einem Etagenbandtrockner 4, deren obersten Bändern 5, 6 die mittels des aus Fig. 3 hervorgehenden Breithalters 7 ausgebreitete Schläuche zugeführt werden.

Der Siebtrommeltrockner 2 hat die bekannte Konstruktion. Er besteht, aus vier mäanderförmigen, vom Textilgut 1 umfahrenen Siebtrommeln, die jeweils an der vom Textilgut nicht bedeckten Umfangsfläche innen gegen den Saugzug abgedeckt sind und an deren einen Stirnseite in einem gesonderten Ventilatorraum ein in der Figur mit unterbrochenen Linien angedeuteter Ventilator 8 zur Erzeugung eines Unterdrucks innerhalb der Siebtrommel angeordnet ist. Die Behandlungs luft wird dann vom Ventilator nach oben und unten abgeblasen und über die Siebdecke 9 und 10 wieder dem Behandlungsraum zugeführt.

Aus diesem Trockner 2 gelangen die nebeneinander durch den Trockner bewegten Schläuche, auf etwa 20% hinuntergetrocknet, in die Speichermulde 3, von wo sie mittels der angetriebenen Breithalter 7 abgezogen werden. Zur Beobachtung der Arbeit an den Breithaltern ist in angemessener Höhe ein Laufgang 11 für die Bedienungsperson vorgesehen. Von den Breithaltern 7 sind in zwei Ebenen mehrere nebeneinander angeordnet, für jeden Schlauch einen. Da die Schläuche über 100% überreckt werden, ist es zweckmäßig, die Breithalter auf Lücke versetzt zueinander jeweils wechselnd in der einen oder anderen Ebene anzuordnen und auf die zugeordneten, einlaufenden Endlosbänder 5, 6 des Rüttlers 4 zu legen. Vor, leicht oberhalb der Bänder 5, 6 ist jeweils eine Zuführrolle 5', 6' angeordnet, um die Schläuche mit geringer Überfütterung von etwa 10% auf die Endlosbänder 5, 6 legen zu können.

Der Tumbler ist als Mehretagen-Bandtrockner ausgebildet und besteht aus einer Vielzahl von parallel zueinander angeordneten Endlosbändern, von deren Ende jeweils die wärmebehandelten Schläuche auf das entgegengesetzt umlaufende, darunter angeordnete Endlosband abgelegt werden. Die beiden obersten Endlosbänder 5, 6 sind gleichgerichtet, um in der Breite genügend platz für die überreckten Schläuche zu haben. Nach erfolgtem anfänglichen Schrumof genügt dann nur ein Endlosband zur Aufnahme aller nebeneinander laufenden Schläuche. Jedes der Endlosbänder ist vorzugsweise mit nur einem Rotationsschläger 14,14' versehen, der unterhalb des jweiligen Lasttrums 15 angeordnet ist und bei Rotation rhythmische Schläge mit einem Bandausschlag zwischen 30 - 70 mm, vorzugsweise 50 - 60 mm, gegen das jeweilige Endlosband ausübt. Die Rotationsschläger können jede günstige Art der Konstruktion haben. Zweckmäßig ist es, am Endlosband 15 Rollen zur Anlage, zu bringen, die entweder an dem Schläger 14 selber oder als Teile.37 eines Pleuels 38 ausgebildet sind, der von einer rotierenden Nocke 14' aufund abbewegt wird. Hier ist dann auch der Bandausschlag leicht regelbar.

Das jeweilige Endlosband sollte als massearmes Stabgeflechtsband ausgebildet und zumindest an der einen Umlenkstelle gemäß Fig. 2 einstellbar federnd 16 abgestützt sein, damit die Spannungen im Endlosband aufgrund der Rüttelbewegungen abgebaut werden können. Das unterste Endlosband 12 trägt die Schläuche außerhalb des Rüttlers 4, auf dem sie mittels aufgeblasener Kühlluft 13 od. dgl. gekühlt und dann abgelegt werden. Das Entfernen der beim abschliessenden Trocknen entstehenden Feuchtluft erfolgt mittels parallel über die Endlosbänder geblasener Heißluft, was entsprechend der eingezeichneten Pfeile im Gegenstrom durchgeführt wird. Zur Aufheizung der Trockenluft auf 100 - 150°C, vorzugsweise 130 bis 150°C, sind Heizaggregate vorgesehen, die in der Zeichnung nicht dargestellt sind. Die beim Rütteln gebrauchte, ungesättigte Trockenluft sollte dem Siebtrommeltrockner 2 als Frischluft zugefuhrt werden.

In den Fig. 3 und 6 ist im einzelnen der in Fig. 1 mit 7 bezeichnete Breithalter dargestellt. Er besteht aus zwei Breithaltearmen 17, 18, die in Richtung zur Schlauchmitte einwärts gebogen ausgebildet sind. Dazu sind jeweils zwei stumpfwinklig voneinander weg gerichtete Arme 19, 20 vorgesehen, die an ihrem Einlaufende mit einem zusätzlichen, einwärts gerichteten Verlängerungsarm 21 versehen sind. Der zu überreckende Schlauch wird in Richtung des Pfeiles 22 über den Breithalter gefahren.

Um die große Streckung bewirken zu können, ist eine kontinuierliche Förderung des Textilgutes mittels zahnförmiger Antriebsmittel vorgesehen. Dazu ist anfangs ein angetrieben umlaufendes Zahnrad 23 vorgesehen, dessen Zähne mit einer Flanke von etwa 60° versehen sind. Das Gegenzahnrad 24 läuft mit Abstand antriebslos mit um. Es kann jedoch zur Erzeugung einer variablen Voreilung des Textilgutes auch angetrieben sein, während das Zahnrad 23 lose umläuft. Zum Antrieb des Zahnrades 23 ist dieses gemäß Fig. 5 in der Mitte mit einer Nabe 25 versehen, dessen Durchmesser kleiner ausgebildet ist als der Außenumfang des Zahnrades 23. Je nach Durchmesser dieser Nabe 25 kann die Voreilung fest eingestellt werden. An dieser Nabe 25 greift ein endlos umlaufender Förderriemen 26, der von außen mit Hilfe der Antriebsrolle 27 angetrieben ist. Der Förderriemen 26 umschlingt also das Zahnrad 23, das gegen Stützrollen 28, 29 anliegende Antriebsrad 27, schließlich das an der breitesten Stelle des Breithalters vorgesehene Umlenkrad 30 und das am oberen Ende des Breithaltearmes vorgesehene Umlenkrad 31. Von dort läuft der Förderriemen 26 zum Zahnrad 23 zurück.

Neben dem zahnförmigem Antriebsmittel gemäß den Zahnrädern 23, 24 ist auch der Förderriemen 26 mit nach außen gerichteten, noppenförmigen Zähnen 32, gemäß Fig. 4, versehen. Der Förderriemen 26 ist rund im Querschnitt und trägt an der das Textilgut tragenden Seite diese sägezahnartigen Noppen 32. Sie sind in Förderrichtung des Textilgutes zunächst mit einer flach ansteigenden Flanke 33 und dann mit einer steil abfallenden Flanke 34 versehen. Im Winkel zwischen der steileren Flanke 34 und der flacheren Flanke 33 wird der Schlauch in kleinen Falten entsprechend der am Zahnrad 23, 25 eingestellten Voreilung gehalten sein. Die zahnförmigen Vertiefungen im Förderriemen brauchen nicht - wie in Fig. 4 dargestellt - unmittelbar hintereinander zu folgen, sie können auch mit leichtem Abstand im Riemen 26 eingebracht sein. Auf dem Wege vom Einlaufende des Breithalters in Höhe des Zahnrades 23 bis zur breitesten Stelle am Umlenkrad 30 wird der Schlauch gleichmäßig zunehmend um 200 280% gereckt. Die zunehmende Breite holt er sich dabei aus der Länge des Schlauches, die in Anbetracht der gleichmäßigen Faltenbildung an den Zahnflanken 34, 33 zur Verfügung steht. Die an der Stelle 39 auf dem Förderriemen 26 aufgegebene Voreilung sollte so eingestellt sein, daß die aufgegebenen Falten in Höhe des Umlenkrades 30 gerade voll aufgezehrt sind.

Die beiden Breithaltearme 17, 18 sind mit Abstand voneinander durch eine Verbindungsstange 35 gehalten. Diese Stange ist in der Länge einstellbar, so daß jede gewünschte Überdehnung des Schlauches justiert werden kann. Die Verbindungsstange 35 ist an den Breithaltearmen 17, 18 vor der breitesten Stelle, nämlich vor dem Umlenkrad 30, angelenkt und dort drehfest mit den Breithaltearmen verbunden. Der Winkel 36 zwischen dem Arm 20 und der Verbindungsstange 35 ist einstellbar, so daß auch durch diese Justierung die größte Breite bzw. die Ablaufbreite des Schlauches vom Breithalter 7 eingestellt werden kann. Es kann dazu auch der Breithaltearm 19 gegenüber dem Arm 20 verschwenkbar angelenkt sein.

In Fig. 6 ist nur der eine Breithaltearm 17 dargestellt. Die Konstruktion gleicht der nach Fig. 3. Es ist nur der Arm 20 von der Antriebsrolle 27 weg erheblich länger gestreckt, um die große Dehnung des Schlauches langsam bewirken zu können. Zur exakten Führung des Förderriemens 26 sind noch weitere Unterstützungsrollen 40 am Arm 20 drehbar gelagert, damit der Riemen 26 nicht aufgrund des steigenden Querzuges bogenförmig zu den Stützrollen 28, 29 läuft. Auch ist hier der Rücklauf des Förderriemens anders bewirkt, indem in Höhe der Stützrollen 28, 29 zwei lose umlaufende Umlenkrollen 41 für die enger am Breithaltearm erfolgende Rückführung des Förderriemens 26 sorgen.

## Patentansprüche

1. Verfahren zum Schrumpffreimachen Von schlauchförmigem Textilut, wie Wirk- oder Strickware, bei dem das Textilgut einer Naßbehandlung unterzogen, im nassen Zustand ausgebreitet und anschließend spannungsfrei getrocknet wird, dadurch gekennzeichnet, daß das Textilgut um über 130%, bezogen auf die Fertigstoffbreite, überreckt, beim reckenden Ausbreiten gleichmäßig in der Länge überfüttert und unmittelbar anschließend relaxierend bei kurzzeitig wechselnder Bewegung unter Wärmeeinwirkung kontinuierlich fertig getrocknet wird.

2. Verfahren nach Ansprch 1, dadurch gekennzeichnet, daß das Textilgut um weit über 130% überreckt wird.

3. Verfahren nach Anspruch 2, dadurch gekennzeichnet, daß das Textilgut um 160 bis 180% überreckt wird.

4. Verfahren nach Anspruch 2 oder 3, dadurch gekennzeichnet, daß das Textilgut auf bis das 2,6 -bis 2,8-fache ausgebreitet und dann mit einer Endbreite von etwa 140% Überreckung abgegeben wird.

5. Verfahren nach Anspruch 1 - 4, dadurch gekennzeichnet, daß die Überfütterung mehr als 70%, vorzugsweise 100%, beträgt.

6. Verfahren nach Anspruch 1 - 5, dadurch gekennzeichnet, daß die Bewegung während der Fertigtrocknung als ein völlig ungehindertes Rütteln bzw. Hüpfen, geartet ist.

7. Verfahren nach Anspruch 6, dadurch gekennzeichnet, daß die Rüttelbewegung eine Frequenz von etwa 13 Hz und einen Ausschlag von etwa 30 - 70 mm hat.

8. Verfahren nach Anspruch 6 oder 7, dadurch gekennzeichnet, daß die Dauer der Wärmebehandlung, in Abhängigkeit vom Warenge wicht, sich über eine Zeit von 1,5 bis 3 Min. erstreckt.

9. Verfahren nach Anspruch 6 - 8, dadurch gekennzeichnet, daß die Wärmebehandlung bei einer Temperatur von 100 - 160° C vorzugsweise 130 - 150° C durchgeführt wird.

10. Verfahren nach Anspruch 9, dadurch gekennzeichnet, daß die, Trocknungsluft lediglich zum Abtransport der Feuchtigkeit dient und dazu parallel über das hüpfende Textilgut streicht.

11. Verfahren nach Anspruch 10, dadurch gekennzeichnet, daß die Trockenluft mehrfach, und zwar beidseitig, über das hüpfende Textilgut streicht.

12. Verfahren nach Anspruch 9, dadurch gekennzeichnet, daß die Trockenluft am Anfang und/oder am Ende der jeweiligen Rüttel bewegung quer durch das Gut strömt.

13. Verfahren, insbesondere nach einem der Ansprüche 1 - 12, dadurch gekennzeichnet, daß hintereinander das Textilgut zunächst spannungsfrei auf etwa unter 30% Feuchtigkeit, bezogen auf das Gewicht der Ware, vorgetrocknet, dann gereckt und letztlich relaxierend fertig getrocknet wird.

14. Verfahren nach Anspruch 13, dadurch gekennzeichnet, daß das Textilgut auf 15 - 25%, vorzugsweise 20%, vorgetrocknet wird.

15. Verfahren nach Anspruch 14, dadurch gekennzeichnet, daß die Vortrocknung des schlauchförmigen Textilgutes wie bekannt mittels von außen nach innen durchsaugter, bei auf einer durchlässigen Unterlage ohne jegliche Spannung liegendem Textilgut durchgeführt wird.

16. Verfahren nach Anspruch 1 - 15, dadurch gekennzeichnet, daß das fertig getrocknete Textilgut vor der Ablage gekühlt wird.

17. Verfahren nach Anspruch 1 - 16, dadurch gekennzeichnet, daß diese Behandlung an mehreren nebeneinander geführten Bahnen gleichzeitig durchgeführt wird.

18. Vorrichtung zur Durchführung des Verfahrens nach einem oder mehreren der Ansprüche 1 - 17 mit einem für schlauchförmiges Textilgut bestimmten Breithalter, der einem Trockner vorgeschaltet ist, dadurch gekennzeichnet, daß der Breithalter (7) mit Spreizarmen (17, 18) zum gleichmäßigen Überfüttern des Textilgutes versehen und der Trockner als ein kontinuierlich arbeitender Rütteltrockner (4) ausgebildet ist.

19. Vorrichtung nach Anspruch 18, dadurch gekennzeichnet, daß der Rütteltrockner (4) als Etagenbandtrockner mit jeweils rüttelndem Lasttrum ausgebildet ist.

20. Vorrichtung nach Anspruch 18, dadurch gekennzeichnet, daß bei mehrbahniger Fahrweise der Anlage für den Einlauf der Bahnen in den Etagenbandtrockner (4) zwei in gleicher Richtung laufende Bänder (5, 6) vorgesehen sind, und daß für alle vorgeschrumpften Schläuche anschließend nur ein darunter angeordnetes, entgegengesetzt umlaufendes drittes Band vorgesehen ist.

21. Vorrichtung nach Anspruch 20, dadurch gekennzeichnet, daß den beiden Einlaufbändern (5, 6) die Breithalter (7) in zwei Ebenen zugeordnet sind.

22. Vorrichtung nach Anspruch 18 - 21, dadurch gekennzeichnet, daß der Etagenbandtrockner (4) mit einer Einrichtung für eine gleichmäßig über die Arbeitsbreite wirksame Belüftung parallel zu den einzelnen Bändern versehen ist.

23. Vorrichtung nach einem der Ansprüche 18 - 22, dadurch gekennzeichnet, daß am Anfang und/oder am Ende eines jeden Endlosbandes (5, 6, 12) eine Einrichtung dem Band zugeordnet ist, mit der die Trockenluft durch das Gut gesaugt ist.

24. Vorrichtung nach Anspruch 23, dadurch gekennzeichnet, daß unterhalb des Lasttrums eines jeden Endlosbandes ein Saugkasten am Anfang und/oder am Ende des Endlosbandes angeordnet ist, der an einen zentralen Saugventilator angeschlossen ist.

25. Vorrichtung nach Anspruch 24, dadurch gekennzeichnet, daß der Saugkasten auch als Blaskasten ausgebildet ist, der in Richtung des folgenden Lasttrums ausbläst und in Richtung des vorgeordneten Lasttrums saugt.

26. Vorrichtung nach Anspruch 18, dadurch gekennzeichnet, daß die jeweilige Aufund Abbewegung des Endlosbandes durch einen von unten gegen das Lasttrum (15) des Endlosbandes schlagenden Rotationsschläger (14, 14') bewirkt ist.

27. Vorrichtung nach Anspruch 26, dadurch gekennzeichnet, daß der Rotationsschläger (14') über an dem Lasttrum (15) gleitende Rollen (37) angreift.

28. Vorrichtung nach Anspruch 26 oder 27, dadurch gekennzeichnet, daß die Höhe der Schläge gegen das Lasttrum (15) einstellbar ist.

29. Vorrichtung nach Anspruch 26 - 28, dadurch gekennzeichnet, daß das Endlosband (5, 6) als ein massearmes, z.B. Stabge -, flechtsband, ausgebildet ist.

30. Vorrichtung nach einem der Ansprüche 18 - 29, dadurch gekennzeichnet, daß dem Breithalter (7) unmittelbar ein Trockner, vorzugsweise Siebtrommeltrockner (2), vorgeschaltet ist.

31. Vorrichtung, insbesondere nach einem der Ansprüche 18 - 30, mit einem Breithalter, bestehend aus zwei mit verstellbarem Abstand voneinander angeordneten Breithaltearmen, an denen jeweils ein Rollenpaar drehbar gelagert ist, zwischen und an denen von außen unter Druck eine angetrieben umlaufende Antriebsrolle anliegt, und weiterhin einem mit dem Rollenpaar und der Antriebsrolle umlaufenden, im Querschnitt runden Förderriemen zum gleichförmigen Vorwärtsbewegen des ausgebreiteten Textilgutschlauches, dadurch gekennzeichnet, daß zur Förderung des aufzuspreizenden Textilgutschlauches (1) an jedem der Breithaltearme (17, 18) ein zahnförmiges Antriebsmittel (23, 24, 26, 32) vorgesehen ist.

32. Vorrichtung nach Anspruch 31, dadurch gekennzeichnet, daß der Förderriemen (26) mit nach außen gerichteten, nockenförmigen Zähnen (32) versehenist.

33. Vorrichtung nach Anspruch 32, dadurch gekennzeichnet, daß die Zähne (32) in Förderrichtung gesehen zuerst mit einem flach ansteigenden (33) und dann mit einer steil, z.B. senkrecht zur Förderrichtung, abfallenden Flanke (34) versehen sind.

34. Vorrichtung nach Anspruch 31 - 33, dadurch gekennzeichnet, daß der Förderriemen (26) in Höhe des Zulaufendes des Breithaltearmes (17, 18) parallel mit einem Zahnrad (23, 24) umläuft.

35. Vorrichtung nach Anspruch 34, dadurch gekennzeichnet, daß das Zahnrad (23) von dem Förderriemen (26) angetrieben ist.

36. Vorrichtung nach Anspruch 35, dadurch gekennzeichnet, daß das Zahnrad (23) mit einer gegenüber seinem Außendurchmesser kleineren Nabe (25) versehen ist, an der der Förderriemen (26) antreibend angreift.

37. Vorrichtung nach Anspruch 36, dadurch gekennzeichnet, daß die Nabe (25) oder das Zahnrad (23) plus Nabe (25) entsprechend der gewünschten Voreilung des Textilgutes im Durchmesser verstellbar oder austauschbar ausgebildet ist.

38. Vorrichtung nach Anspruch 36 - 37, dadurch gekennzeichnet, daß das Zahnrad (23) aus zwei mit Abstand voneinander angeordneten, durch die Nabe (25) getrennten Zahnscheiben besteht.

39. Vorrichtung nach Anspruch 34 38, dadurch gekennzeichnet, daß dem Zahnrad (23) außen, also jenseits des zu spreizenden Schlauches, ein in das Zahnrad (23) mit Spiel eingreifendes Gegenzahnrad (24) zugeordnet ist.

40. Vorrichtung nach Anspruch 39, dadurch gekennzeichnet, daß das Gegenzahnrad (24) lose mit umläuft.

41. Vorrichtung nach Anspruch 39, dadurch gekennzeichnet, daß die Nabe (25) des Zahnrades (23) unabhängig drehend vom Zahnrad (23) gelagert ist und das Gegenzahnrad (24) angetrieben umläuft.

42. Vorrichtung nach Anspruch 31 - 41, dadurch gekennzeichnet, daß der jeweilige Breithaltearm (17, 18) in Richtung zur Schlauchmitte einwärts gebogen ausgebildet ist.

43. Vorrichtung nach Anspruch 31 - 42, dadurch gekennzeichnet, daß jeder der Breithaltearme (17, 18) aus zwei stumpfwinklig voneinander weg gerichteten Armen (19, 20) besteht, an deren. Zulaufende das Zahnrad (23, 24) und über deren Gesamtlänge der Zahnriemen (26) mittels Rollen (27 31) geführt ist.

44. Vorrichtung nach Anspruch 43, dadurch gekennzeichnet, daß der Breithaltearm (17, 18) über das Zahnrad (23, 24) hinaus durch einen einwärts gerichteten Verlängerungsarm (21) mit zumindest einer Einlaufrolle verlängert ist.

45. Vorrichtung nach Anspruch 42 - 44, dadurch gekennzeichnet, daß die beiden Breithaltearme (17, 18) durch eine für die Breitenverstellung vorgesehene Verbindungsstange (35) drehfest verbunden sind.

46. Vorrichtung nach Anspruch 45, dadurch gekennzeichnet, daß die Verbindungsstelle zwischen Verbindungsstange (35) und Breithaltearm (17, 18) vor oder hinter der breitesten Stelle des Breithaltearmes (17, 18) vorgesehen ist.

47. Vorrichtung nach Anspruch 45 oder 46, dadurch gekennzeichnet, daß der Winkel (36) zwischen der Verbindangsstange (35) und den Breithaltearmen (17, 18) einstellbar ist.

## Revendications

1. Procédé pour rendre irrétrécissable un produit textile tubulaire, tel qu'un produit tricoté ou un autre produit à mailles, selon lequel le produit textile est soumis à un traitement au mouillé, est élargi à l'état mouillé et est ensuite soumis au séchage, exempt de tension, le procédé étant caractérisé en ce que le produit textile est surétiré de plus de 130% par rapport à la largeur du produit fini, est, lors de l'opération d'élargissement par étirage, suralimenté uniformément suivant la longueur et, à la suite immédiate de ceci, est soumis à un séchage d'achèvement de façon continue, avec relâchement, sous l'action de la chaleur, par mouvement alterné de courte durée.

2. Procédé suivant la revendication 1, caractérisé en ce que le produit textile est surétiré de nettement plus de 130%.

3. Procédé suivant la revendication 2, caractérisé en ce que le produit textile est surétiré de 160 à 180%.

4. Procédé suivant l'une ou l'autre des revendications 2 et 3, caractérisé en ce que le produit textile est élargi jusqu'à 2,6 à 2,8 fois sa largeur et est alors déposé à une largeur finale d'environ 140% de surétirage.

5. Procédé suivant les revendications 1 à 4, caractérisé en ce que la suralimentation est de plus de 70%, avantageusement de 100%.

6. Procédé suivant les revendications 1 à 5, caractérisé en ce que le mouvement, au cours du séchage d'achèvement, est un mouvement du gendre de secousses oude bondissement qui n'est nullement entravé.

7. Procédé suivant la revendication 6, caractérisé en ce que le mouvement de secousses est d'une fréquence d'environ 13 Hz et a une devia- tion d'environ 30 à 70 mm.

8. Procédé suivant l'une ou l'autre des revendications 6 et 7, caractérisé en ce que la durée du traitement thermique s'étend, en fonction du poids du produit, sur un laps de temps de 1,5 à 3 minutes.

9. Procédé suivant les revendications 6 à 8, caractérisé en ce que le traitement thermique a lieu à une température de 100 à 160°C -avantageusement à une température de 130 à 150° C.

10. Procédé suivant la revendication 9, caractérisé en ce que l'air de séchage sert uniquement à l'élimination de l'humidité et passe à cet effet au-dessus du produit textile soumis au mouvement de bondissement, parallèlement au produit textile.

11. Procédé suivant la revendication 10, caractérisé en ce que l'air de séchage passe plusieurs fois, et ce, des deux côtés, sur le produit textile soumis au mouvement de bondissement.

12. Procédé suivant la revendication 9, caractérisé en ce que l'air de séchage, au début et/ou à la fin du mouvement de secousses, s'écoule transversalement à travers le produit.

13. Procédé, en particulier suivant l'une quelconque des revendications 1 à 12, caractérisé en ce que, successivement, le produit textile est tout d'abord, exempt de tension, soumis à un séchage préalable à environ moins de 30% de l'humidité, rapporté à son poids, est ensuite étiré et est enfin sous relâchement, soumis au séchage d'achèvement.

14. Procédé suivant la revendication 13, caractérisé en ce que le produit textile est soumis au séchage préalable à 15 à 25%, de préférence à 20%.

15. Procédé suivant la revendication 14, caractérisé en ce que le séchage préalable du produit textile tubulaire est comme il est connu effectué au moyen d'air aspiré à travers lui de l'extérieur vers l'intérieur, le produit textile se trouvant, sans aucune tension, sur un support perméable.

16. Procédé suivant les revendications 1 à 15, caractérisé en ce que le produit textile ayant été soumis au séchage d'achèvement est refroidi avant d'être déposé.

17. Procédé suivant les revendications 1 à 16, caractérisé en ce que ce traitement est appliqué en même temps à plusieurs bandes de produit textile guidées en juxtapostion.

18. Dispositif destiné à la mise en oeuvre du procédé suivant l'une ou plusieurs des revendications 1 à 17, qui comporte un tendeur ou régulateur de largeur pour produit textile tubulaire prévu en amont d'un dispositif de séchage, le dispositif étant caractérisé en ce que le tendeur ou régulateur de largeur (7) est muni de bras d'écartement ou ouverture (17, 18) pour la suralimentation régulière et uniforme du produit textile et en ce que le dispositif de séchage est prévu sous la forme d'un dispositif de séchage à secousses (4) qui fonctionne de façon continue.

19. Dispositif suivant la revendication 18, caractérisé en ce que le dispositif de séchage à secousses (4) est prévu sous la forme d'un dispositif de séchage à bandes transporteuses étagées à brin de charge secoueur.

20. Dispositif suivant la revendication 18, caractérise en ce que, dans le cas du fonctionnement pour plusieurs bandes de produit textile de l'installation, il est prévu deux bandes transporteuses se déplaçant dans le même sens (5,6) pour l'entrée des bandes de produit textile dans le dispositif de séchage à bandes transporteuses étagées (4) et en ce que pour tous les tubes de produit textile rétrécis au préalable, il n'est ensuite prévu qu'une troisième bande transporteuse, se trouvant en dessous des autres, qui tourne en sens opposé par rapport à ces dernières.

21. Dispositif suivant la revendication 20, caractérisé en ce qu'aux deux bandes transporteuses d'entrée (5, 6) sont adjoints, dans deux plans, les tendeurs ou régulateurs de largeur (7).

22. Dispositif suivant les revendications 18 à 21, caractérisé en ce que le dispositif de séchage à bandes transporteuses étagées (4) est muni d'un appareil destiné à assurer une aération agissant uniformément et régulièrement sur la largeur de travail, parallèlement aux différentes bandes transporteuses.

23. Dispositif suivant l'une quelconque des revendications 18 à 22, caractérisé en ce qu'au début et/ou à la fin de chacune des bandes transporteuses sans fin (5,6,12), il est adjoint à la bande un appareil au moyen duquel l'air de séchage est aspiré à travers le produit.

24. Dispositif suivant la revendication 23, caractérisé en ce qu'en dessous du brin de charge de chacune des bandes transporteuses sans fin, il est prévu, au début et / ou à la fin de la bande transporteuse sans fin, une caisse d'aspiration qui est reliée à un ventilateur d'aspiration central.

25. Dispositif suivant la revendication 24, caractérisé en ce que la caisse d'aspiration se présente sous la forme d'une caisse de soufflage qui souffle en direction du brin de charge suivant et qui aspire en direction du brin de charge précédent.

26. Dispositif suivant la revendication 18, caractérisé en ce que le mouvement de soulèvement et d'abaissement de la bande transporteuse sans fin est produit par un batteur à rotation (14, 14') qui frappe du bas le brin de charge (15) de la bande transporteuse sans fin.

27. Dispositif suivant la revendication 26, caractérisé en ce que le batteur à rotation (14') agit par l'intermédiaire de rouleaux (37) qui glissent sur le brin de charge (15).

28. Dispositif suivant l'une ou l'autre des revendications 26 et 27, caractérisé en ce que la hauteur des chocs exercés sur le brin de charge (15) est réglable.

29. Dispositif suivant les revendications 26 à 28, caractérisé en ce que la bande transporteuse sans fin (5,6) se présente sous la forme d'une bande de faible masse, par exemple sous la forme d'une bande de treillis faite de barres.

30. Dispositif suivant l'une quelconque des revendications 18 à 29, caractérisé en ce qu'il est prévu un dispositif de séchage, avantageusement un dispositif de séchage à tambours tamiseurs ou, plutôt, perforés (2), immédiatement en amont du tendeur ou régulateur de largeur (7).

31. Dispositif, en particulier suivant l'une quelconque des revendications 18 à 30, comportant un tendeur ou régulateur de largeur se composant de deux bras tendeurs ou régulateurs de largeur prévus à distance réglable l'un de l'autre, bras sur chacun desquels sont montés deux rouleaux pouvant tourner, entrelesquels il est prévu un rouleau de commande tournant sous commande qui s'y applique sous pression, de l'extérieur, et comportant en outre un courroie transporteuse de section transversale ronde, qui tourne avec les deux rouleaux précités et avec le rouleau de commande, pour le déplacement uniforme et régulier, vers l'avant, du tube de produit textile élargi, le dispositif étant caractérisé en ce que pour le transport du tube de produit textile à ouvrir (1 ), il est prévu, à chacun des bras tendeurs ou régulateurs de largeur (17, 18), un organe de commande denté (23, 24, 26, 32).

32. Dispositif suivant la revendication 31, caractérisé en ce que la courroie transporteuse (26) est munie de dents en forme d'ergot (32) dirigées vers l'extérieur.

33. Dispositif suivant la revendication 32, caractérise en ce que les dents (32) présentent vues dans le sens du transport tout d'abord un flanc (33) montant en pente faible, puis un flanc (34) descendant en pente raide, par exemple perpendiculairement au sens du transport.

34. Dispositif suivant les revendications 31 à 33, caractérisé en ce que la courroie transporteuse (26) tourne au niveau de l'extrémité d'entrée du bras tendeur ou régulateur de largeur (17, 18) parallèlement à une roue dentée (23, 24).

35. Dispositif suivant la revendication 34, caractérisé en ce que la roue dentée (23) est commandée par la courroie transporteuse (26).

36. Dispositif suivant la revendication 35, caractérisé en ce que la roue dentée (23) est munie d'un moyeu (25) de faible diamètre par rapport au diamètre externe de cette roue dentée, moyeu (25) que la courroie transporteuse (26) attaque pour la commande.

37. Dispositif suivant la revendication 36, caractérisé en ce que le moyeu (25) ou la roue dentée (23) plus le moyeu (25) sont prévus de telle sorte qu'ils puissent être remplacés ou que leur diamètre puisse être réglé en conformité de l'avance voulue du produit textile.

38. Dispositif suivant les revendications 36 et 37, caractérisé en ce que la roue dentée (23) est formée de deux disques dentés prévus à distance l'un de l'autre et séparés par le moyeu (25).

39. Dispositif suivant les revendications 34 à 38, caractérisé en ce qu'à la roue dentée (23), il est adjoint extérieurement, c'est-àdire au-delà du tube de produit textile à ouvrir, une contre-roue dentée (24), qui est en prise, avec jeu, avec la roue dentée (23).

40. Dispositif suivant la revendication 39, caractérisé en ce que la contre-roue dentée (24) tourne librement.

41. Dispositif suivant la revendication 39, caractérisé en ce que le moyeu (25) de la roue dentée (23) est monté tournant indépendamment de la roue dentée (23) et en ce que la contre-roue dentée (24) tourne commandée.

42. Dispositif suivant les revendications 31 à 41, caractérisé en ce que le bras tendeur ou régulateur de largeur (17,18) est prévu coudé vers l'intérieur en direction du milieu du tube de produit textile.

43. Dispositif suivant les revendications 31 à 42, caractérisé en ce que chacun des bras tendeurs ou régulateurs de largeur (17, 18) est formé de deux bras (19, 20) dirigés de façon à s'écarter l'un de l'autre à angle obtus, à l'extrémité d'entrée desquels la roue dentée (23, 24) et, sur toute sa longueur, la courroie dentée (26) sont guidées au moyen de rouleaux (27 31).

44. Dispositif suivant la revendication 43, caractérisé en ce que le bras tendeur ou régulateur de largeur (17, 18) est prolongé au-delà de la roue dentée (23, 24) par un bras de prolongement (21) dirigé vers l'intérieur, avec au moins un rouleau d'entrée.

45. Dispositif suivant les revendications 42 à 44, caractérisé en ce que les deux bras tendeurs ou régulateurs de largeur (17, 18) sont reliés sans possibité de rotation par une barre de liaison (35) prévue pour le réglage de la largeur.

46. Dispositif suivant la revendication 45, caractérisé en ce que, le point de fixation entre la barre de liaison (35) et le bras tendeur ou régulateur de largeur (17, 18) est prévu à l'avant ou à l'arrière de l'endroit le plus large du bras tendeur ou régulateur de largeur (17, 18).

47. Dispositif suivant l'une ou l'autre des revendications 45 et 46, caractérisé en ce que l'angle (36) compris entre la barre de liaison (35) et les bras tendeurs ou régulateurs de largeur (17, 18) peut être réglé.

## Claims

1. A process for the smoothing of hosiery material, such as woven or knitted goods, in which the textile material is subjected to wet processing, spread out in the wet state and then dried without tension, characterised in that the textile material is stretched by more than 130% relative to the width of the finished material, overfed longitudinally uniformly during the stretching spreading out process and then immediately is continuously completely dried in its relaxed state upon the application of heat with short alternate movements.

2. A process according to claim 1, characterised in that the textile material is stretched laterally by more than 130%.

3. A process according to claim 2, characterised in that the textile material is stretched by between 160 and 180%.

4. A process according to claim 2 or 3, characterised in that the textile material is stretched laterally up to 2.6 to 2.8times and then given a final stretch of some 140%.

5. A process according to claims 1 - 4, characterised in that the over feed amounts to more than 70%, and preferably 100%.

6. A process according to claims 1 - 5, characterised in that the movement during the final drying is in the form of completely unhindered tossing or bouncing.

7. A process according to claim 6, characterised in that the tossing movement has a frequency of some 13 Hz and an amplitude of some 30 - 70 mm.

8. A process according to claim 6 or 7, characterised in that the duration of the heat treatment is some 1.5 to 3 minutes, depending on the weight of the material.

9. A process according to claims 6 - 8, characterised in that the heat treatment is applied at a temperature of 100 160°c, preferably 130 150°C.

10. A process according to claim 9, characterised in that the drying air only serves to carry away the moisture and flows parallel to the tossing textile material.

11. A process according to claim 10, characterised in that the drying air passes over the tossing textile material several times on both sides.

12. A process according to claim 9, characterised in that the drying air flows transversely through the material at the beginning and/or end of each tossing movement.

13. A process, in particular according to one of claims 1 - 12, characterised in that the textile material is first preliminarily dried without tension to a moisture content of less than 30% in relation to the weight of the material, then stretched and finally dried completely in a relaxed condition.

14. A process according to claim 13, characterised in that the textile materialis preliminarily dried to 15 - 25%, preferably 20%.

15. A process according to claim 14, characterised in that the preliminary drying ofthe hosiery textile material, as is known, is performed with the textile material lying on a permeable support without any tension with air being drawn from the outside towards the inside.

16. A process according to claims 1 15, characterised in that the finished dried material is cooled before being drawn off.

17. A process according to claims 1 - 16, characterised in that this treatment is performed simultaneously on a plurality of tracks arranged alongside one another.

18. Means for performing the process according to one or more of claims 1 - 17 with a spreader designed for hosiery material, in front of which is mounted a drier, characterised in that the spreader (7) is provided with spreading arms (17, 18) for uniform feeding of an excess of the textile material and the drier is constructed as a continually operating tossing drier (4).

19. Means according to claim 18, characterised in that the tossing drier (4) is constructed as a multiple stage belt drier with a tossing tensioning end.

20. Means according to claim 18, characterised in that two belts moving in the same direction (5, 6) are provided to feed the belts in the multiple stage belt drier (4) when the unit is constructed for multiple belt operation and that only one belt running in an opposite direction is provided underneath for all precrumpled hose.

21. Means according to claim 20, characterised in that the spreaders (7) for the two feed belts (5, 6) are located in two planes.

22. Means according to claims 18 - 21, characterised in that the multiple stage drier (4) is provided with a means for effective ventilation parallel to the individual belts uniformly distributed over the working width.

23. Means according to one of claims 18 - 22, characterised in that means for sucking drying air through the material are provided at the start and/ or end of each endless belt (5, 6, 12).

24. Means according to claim 23, characterised in that a suction chamber is provided at the start and/or end of an endless belt beneath the tensioning end and is connected to a central extractor fan.

25. Means according to claim 24, characterised in that the suction chamber is also constructed as a blowing chamber which blows in the direction of the next tensioning end and sucks in the direction of the previous tensioning end.

26. Means according to claim 18, characterised in that the forward and backward movements of an endless belt are effected through a rotary striker (14, 14') which strikes the tensioning end (15) of the endless belt from beneath.

27. Means according to claim 26, characterised in that the rotary striker (14') engages a roller (37) sliding over the tensioning end (15).

28. Means according to claim 26 or 27, characterised in that the height of the impact against the tensioning end (15) is adjustable.

29. Means according to claims 26 28, characterised in that the endless belt (5, 6) is constructed as a lightweight, e.g. mesh, belt.

30. Means according to one of claims 18 - 29, characterised in that a drier, preferably a perforated drum drier (2),is connected directly in front of the spreader (7).

31. Means, in particular according to one of claims 18 30, having a spreader consisting of two spreader arms placed an adjustable distance apart on each of which is mounted one pair of rollers, between and against which is located an enclosing drive roller driven from the outside under pressure and furthermore a delivery belt of circular cross-section passing over the pair of rollers and the drive roller in order to effect uniform forward movement of the spread out textile material, characterised in that toothed drive means (23, 24, 26, 32) are provided on each of the spreader arms (17, 18) in order to deliver the textile hose (1) which is to be spread out.

32. Means according to claim 31 characterised in that the drive belt (26) is provided with outwardly directed camshaped teeth (32).

33. Means according to claim 32, characterised in that teeth (32), when viewed in the direction of feed, are provided first with a gently rising (33) and then with a steeply falling side (34), e.g. at right angles to the direction of feed.

34. Means according to claims 31 - 33, characterised in that the drive belt (26) runs parallel to a cogwheel (23, 24) at the level of the spreader arm feed (17, 18).

35. Means according to claim 34, characterised in that the cogwheel (23) is driven by the drive belt (26).

36. Means according to claim 35, characterised in that the cogwheel (23) is provided with a hub (25) which is smaller than its external diameter which is engaged and driven by the delivery belt (26).

37. Means according to claim 36, characterised in that the hub (25) or the cogwheel (23) plus the hub (25) are constructed so as to have an adjustable or replaceable diameter according to the desired speed of the textile material.

38. Means according to claims 36 - 37, characterised in that the cogwheel (23) consists of two sprockets at a distance from each other separated by the hub (25). -

39. Means according to claims 34 - 38, characterised in that a countersprocket (24) loosely engaging the cogwheel (23) is mounted on the cogwheel (23) externally, that is on the other side of the hose which is to be spread-out.

40. Means according to claim 39, characterised in that the countersprocket (24) is caused to rotate loosely.

41. Means according to claim 39, characterised in that the hub (25) of the cogwheel (23) is mounted so as to rotate independently of the cogwheel (23) and the countersprocket (24) is caused to rotate.

42. Means according to claims 31 - 41, characterised in that the spreader arms (17, 18) are constructed so as to bend inwards in the direction of the hose material.

43. Means according to claims 31 - 42, characterised in that each of the spreader arms (17, 18) consists of two arms (19, 20) directed at an obtuse angle to each other, on the pick-up ends of which the cogwheel (23, 24) is guided, and along the entire length of which the toothed belt (26) is guided by means of rollers (27 31).

44. Means according to claim 43, characterised in that the spreader arms (17, 18) are extended beyond the cogwheel (23, 24) by an outwardly directed extension arm (21) having at least one pick-up roller.

45. Means according to claims 42 - 44, characterised in that the two spreader arms (17, 18) are joined together so as not to rotate by means of a connecting rod (35) provided for width adjustment.

46. Means according to claim 45, characterised in that the points of connection between the connecting rod (35) and the spreader arms (17, 18) are located in front of or behind the widest point of the spreader arms (17, 18).

47. Means according to claims 45 or 46, characterised in that the angle (36) between the connecting rod (35) and the spreader arms (17, 18) is adjustable.
